# EUROPÄISCHE PATENTSCHRIFT

(11) **EP 1 231 040 B1**
(45) Veröffentlichungstag und Bekanntmachung des Hinweises auf die Patenterteilung: **29.11.2006**
(21) Anmeldenummer: 02001471.8
(22) Anmeldetag: 22.01.2002
(51) Int. Cl.: B28D 1/18, E01C 23/088

(54) **Mit Werkzeugen bestückte Walze für mobile Arbeitsmaschinen**
Roller provided with tools for mobile working machines
Rouleau muni d'outils pour machines de travail mobiles

(30) Priorität: 12.02.2001 DE 10106381
(43) Veröffentlichungstag der Anmeldung: 14.08.2002
(73) Patentinhaber: Richter, Angelica, 97421 Schweinfurt (DE)
(72) Erfinder: Jacobs, Willi, 53639 Königswinter (DE); Steinbrecher, Michael, 67280 Quirnheim (DE)
(74) Vertreter: Fechner, Joachim

(56) Entgegenhaltungen:
- DE-A- 3 442 875
- DE-A- 4 431 551
- GB-A- 2 299 354
- US-A- 4 542 943
- US-A- 4 915 455
- US-A- 5 199 195

## Beschreibung

Die Erfindung betrifft eine mit Werkzeugen bestückte Walze, gemäß dem Oberbegriff des Anspruchs 1, für mobile Arbeitsmaschinen, insbesondere für den Straßen- und Wegebau sowie als Forstmulcher, auf deren Mantelfläche Spannboxen längs wenigstens einer schraubenförmigen Spur aufgeschweißt sind, wobei alle Spannboxen auf der Walze gleich ausgebildet sind und die Werkzeuge in die Spannboxen eingespannt sind. Eine solche Walze ist aus GB 2 229 354 A bekannt.

Mobile Arbeitsmaschinen, die im Straßen- und Wegebau, im Forstbetrieb sowie in der Landschaftspflege eingesetzt werden, müssen verschiedene Aufgaben, wie das Abfräsen von Straßendecken, Zerkleinern des abgefrästen Materials, Brechen von Schotter oder Packlage erfüllen. Ferner stellen die verschiedenen zu bearbeitenden Materialien, wie Bitumen, Beton, Fels oder Holz, unterschiedliche und häufig unvorhersehbare Anforderungen an die Maschine. Eine wichtige Aufgabe ist z.B. das Abfräsen einer Fahrbahndecke und das gleichzeitige Brechen des abgefrästen Materials in einem Durchgang zwecks Wiederverwendung für die gleichzeitig gebildete neue Fahrbahndecke.

Aus DE 43 24 234.0 ist ein Fräsbrecher für den Straßen- und Wegebau mit einer mit Fräsmeißeln bestückten, angetriebenen Walze bekannt. Die Walze trägt auf ihrem Umfang eine große Anzahl von Halterungen, in die jeweils ein Rundschaft-Fräsmeißel eingesetzt ist. Außerdem sind auf der Mantelfläche der Walze über den Walzenumfang und in Querrichtung der Walze verteilte Brecherelemente angebracht. Anders als die Fräsmeißel sind die Brecherelemente in auf der Mantelfläche gebildete Ausnehmungen eingesetzt und mit einem Bolzen in der Walze lösbar befestigt. Die Meißel dienen z.B. zum Abfräsen einer Straßendecke aus Asphalt oder Beton, während die Brecherelemente vermeiden sollen, daß sich grobes abgefrästes Material zwischen die Meißelhalter setzt, und durch ihr Zusammenwirken mit der Brecherleiste dazu dienen, dieses grobe Material auf eine gewünschte Maximalkorngröße zu brechen. Obgleich bei dieser Walze mit den Fräsmeißeln und Brecherelementen zwei unterschiedliche Werkzeuge zum Einsatz kommen, ist die Anpassungsfähigkeit der Walze an veränderte oder neue Fräs- und Brecheraufgaben begrenzt. So kann das Verhältnis der Anzahl der beiden Werkzeuge auf der Walze nur dadurch verändert werden, daß die Halterungen und/oder Ausnehmungen für die beiden Werkzeugarten teilweise unbestückt bleiben, wodurch allerdings die Leistungsfähigkeit der Walze beeinträchtigt wird. Auch besteht dann die Gefahr, daß sich unbestückte Halterungen beim Fräsbetrieb mit Feinmaterial/Bitumen zusetzen, zur Wiederbestückung gereinigt werden müssen und sich abnutzen. Ein weiterer Nachteil der bekannten Fräsbrecherwalze besteht darin, daß die Brecherwirkung durch das Zusammenspiel der Brecherelemente mit der Brecherleiste unzureichend ist.

Aus DE 100 44 369.9 ist ein Wechselhaltersystem für Werkzeuge auf Fräswalzen bekannt, bei dem jeweils nur eine Werkzeugart, insbesondere Rundschaftmeißel, auf die Walze aufgespannt wird. Ein optimaler Betrieb, bei dem die Walze mehrere Funktionen, wie z.B. Abfräsen einer Decke, Heben und Brechen des abgefrästen Materials, haben muß, ist mit dieser Walze nicht zu erreichen.

Der vorliegenden Erfindung liegt die Aufgabe zugrunde, eine mit Werkzeugen bestückte Walze für mobile Arbeitsmaschinen, insbesondere für den Straßen- und Wegebau, zu schaffen, mit der unterschiedliche Arbeitsaufgaben auf dem Gebiet des Fräsens und/oder Brechens verschiedenartiger Werkstoffe gelöst werden können. Insbesondere soll es mit der erfindungsgemäßen Walze möglich sein, Fräs- und/oder Brecheraufgaben mit ein und derselben Walze versuchsmäßig anzugehen und/oder leistungsmäßig zu optimieren. Dabei soll eine systematische Veränderung der mit der Maschine erreichbaren Fräs-, Hebe- und Brecherwirkung möglich sein, ohne daß dazu ein Walzenwechsel erforderlich ist, und die Veränderung der Wirkung soll ohne Beeinträchtigung der Leistung (oder der Werkzeugdichte auf der Walze) möglich sein. Weitere Vorteile ergeben sich aus der nachfolgenden Beschreibung.

Diese Aufgabe wird bei der eingangs genannten Walze erfindungsgemäß dadurch gelöst, daß in den auf der wenigstens einen schraubenförmigen Spur angeordneten Spannboxen zwei oder mehr Arten Werkzeuge angebracht sind, die einen gleichen, in die Spannboxen passenden Spannteil und unterschiedlich ausgebildete Arbeitsteile aufweisen. Es wurde gefunden, daß durch die Mischung von zwei oder mehr Werkzeugarten auf der Walze eine für die jeweilige Arbeitsaufgabe optimale Wirkung erreicht werden kann. Dabei kann es durchaus nötig sein, die Art der eingesetzten Werkzeuge und das Verhältnis der Mengenanzahl der verschiedenartigen Werkzeuge versuchsmäßig zu verändern, um die jeweils optimale kombinierte Wirkung der Werkzeuge herauszufinden. Da alle Spannboxen auf der Walze gleich ausgebildet sind und die Werkzeuge den gleichen, in die Spannboxen passenden Spannteil haben, ist ein vollständiger gegenseitiger Austausch und eine beliebige Mischung der Werkzeuge auf der Walze möglich, was Voraussetzung dafür ist, daß verschiedene, den jeweiligen Arbeitszweck erfüllende Wirkungen im Betrieb erreicht werden können.

Bevorzugte Ausführungsformen der Erfindung sind den abhängigen Ansprüchen zu entnehmen.

Bei einer bevorzugten Ausführungsform der erfindungsgemäßen Walze sind die Werkzeuge wenigstens einer Werkzeugart einteilig ausgebildet. Diese einteiligen Werkzeuge sind im allgemeinen Flachwerkzeuge, die bevorzugt eine Hebefunktion und/oder im Zusammenwirken mit einer Brecherleiste eine Brecherfunktion haben. Diese Werkzeuge haben auf der Walze im allgemeinen eine feste Anordnung, d.h. sie sind im Gegensatz zu Rundschaftmeißeln nicht um ihre Längsachse drehbar angeordnet.

Vorzugsweise sind in die Spannboxen axialsymmetrische, zweiteilig ausgebildete Werkzeuge und nicht-axialsymmetrische, einteilig ausgebildete Werkzeuge eingesetzt. Die axialsymmetrischen zweiteiligen Werkzeuge sind im allgemeinen Rundschaftmeißel, die z.B. auf Fräsbrecherwalzen die Fräsarbeit an einer Straßendecke leisten und zwecks gleichmäßigen Verschleißes drehbar gehaltert sind. Das Werkzeug ist daher nicht nur der axialsymmetrische Rundschaftmeißel, sondern auch der dazugehörige Wechselhalter, in dem der Rundschaftmeißel drehbar ist. Die nicht-axialsymmetrischen, einteilig ausgebildeten Werkzeuge sind im allgemeinen Werkzeuge, die die Hebearbeit und die Brecherarbeit leisten. Generell läßt sich aber sagen, daß die verschiedenen Werkzeugarten meistens mehrere Funktionen erfüllen. So haben Rundschaftmeißel neben ihrer Fräsfunktion auch eine weniger ausgeprägte Hebe- und Brecherfunktion, während die nicht-axialsymmetrischen Werkzeuge, insbesondere z.B. Flachmeißel neben der Hebe- und Brecherwirkung auch eine gewisse Fräswirkung aufweisen.

Vorzugsweise sind an dem Spannteil des Werkzeugs ein bis drei Keile ausgebildet, sind ferner in jeder Spannbox eine bis drei Ausnahme(n) für den bzw. die Keil(e) des Spannteils ausgebildet und sind der Spannteil des Werkzeugs und die Spannbox durch eine Schraube in gegenseitigem Keileingriff gehalten. Durch diese gegenseitige Verkeilung des Werkzeugs mit der Spannbox wird das Lockerwerden des Werkzeugs in der Spannbox fast vollständig vermieden. Selbst wenn sich das Werkzeug mit der Zeit lockern sollte, kann dies durch Anziehen der Schraube und dadurch weiteres Einziehen der Keile in die Keilaufnahmen wieder beseitigt werden. Diese Ausführungsform umfaßt auch die Variante, bei der der bzw. die Keil(e) an der Spannbox angeformt sind und die Keilaufnahme(n) in dem Werkzeug ausgebildet sind. Vorzugsweise hat das Werkzeug bzw. die Spannbox zwei Keile bzw. Keilaufnahmen.

Zweckmäßigerweise sind an dem Spannteil des Werkzeugs zwei zu seiner Mittelebene symmetrisch angeordnete Keile ausgebildet und enthält jede Spannbox zwei mit den Keilen zusammenwirkende Aufnahmen. Durch die Anordnung von je einer Keilverbindung auf beiden Seiten wird eine stabile Verblockung zwischen dem Spannteil des Werkzeugs und der Spannbox erreicht. Außerdem ergibt sich eine geringe Bauhöhe und damit mechanische Stabilität, weil die Keilverbindungen nicht zwangsläufig die Bauhöhe h über der Walzenmantelfläche vergrößern, sondern auch beiderseits neben der Schraube angeordnet sein können. Zweckmäßigerweise verläuft eine der beiden Keilflächen jeder Keilverbindung parallel zur Schraubenachse.

Nach der bevorzugten Ausführungsform der erfindungsgemäßen Walze sind die Höhen h der Werkzeuge der verschiedenen Werkzeugarten im wesentlichen gleich. Insbesondere haben die axialsymmetrischen Werkzeuge, nämlich die Rundschaftmeißel, und die nicht-axialsymmetrischen Werkzeuge, z.B. die Flachmeißel oder Schrämmeißel, gleiche Höhe. Hierdurch wird der Verschleiß der punktuell einwirkenden, den Fräsvorgang bewirkenden Werkzeuge und der flächig wirksamen, die Hebung und Brechung des abgefrästen Materials bewirkenden Werkzeuge etwa gleich gehalten, so daß beide Werkzeugarten etwa nach gleichen Betriebszeiten ausgetauscht werden müssen. Zweckmäßigerweise sind die Werkzeuge der beiden (und ggfs weiterer) Werkzeugarten Rundschaftmeißel und Flachmeißel.

Zweckmäßigerweise sind die Werkzeuge der zwei oder mehr Werkzeugarten drehbar gehalterte Rundschaftmeißel und unbeweglich gehalterte Flachmeißel. Bei gleicher Höhe beider Werkzeugarten leistet jede Werkzeugart auch einen Beitrag zu der Arbeit, die die jeweils andere Werkzeugart leistet, d.h. die Flachmeißel leisten auch Fräsarbeit und die Rundschaftmeißel leisten im Zusammenwirken mit der Brecherleiste auch Brecherarbeit.

Vorzugsweise liegt die Steigung a/b der schraubenförmigen Spur, längs der die Spannboxen angeordnet sind, in dem Bereich von 0,22 bis 1. Die Steigung dieser Spur auf dem zylindrischen Walzenmantel ist damit bei den Ausführungen größer als bei bekannten Fräsbrecherwalzen, wie sie beispielsweise in DE 43 24 234.0 dargestellt sind.

Die Erfindung wird nachfolgend an Hand der Zeichnung näher beschrieben. Es zeigen
Figur 1 die Teildarstellung einer erfindungsgemäßen Walze mit vier unterschiedlichen Werkzeugen in der Seitenansicht und teilweise im Schnitt;
Figur 2 die aneinandergefügten Abschnitte der Abwicklungen von Walzen mit Spannboxen und darin eingestannten Wechselhaltern mit Werkzeugen in unterschiedlicher Mischung;
Figur 3 die Seitenansicht einer weiteren Ausführungsform des Systems aus Wechselhalter und Spannbox mit einem in den Wechselhalter eingesetzten Rundschaftmeißel, teilweise im Schnitt;
Figur 4 die Ansicht des in Figur 3 gezeigten Aggregats ohne den Meißel in Richtung des Pfeils Y gesehen; und
Figur 5 die Ansicht des in Figur 3 gezeigten Aggregats ohne den Meißel in Richtung des Pfeils Z gesehen.

Figur 1 zeigt auf einem Segment der Walze 2 vier längs einer schraubenförmigen Spur auf die Walzenoberfläche 2^{a} aufgeschweißte Spannboxen 3. In die von links zweite und in die rechte Spannbox 3 sind jeweils ein Wechselhalter 4 in einer Weise eingespannt, die weiter unten an Hand der Figuren 3 bis 5 näher beschrieben wird. Der linke Wechselhalter 4 ist für die Drehhalterung eines Rundschaftmeißels 7 eingerichtet und enthält hierzu für die Aufnahme des Meißelschaftes eine Aufnahmebohrung 6, die in Figur 3 angedeutet ist. Der in Figur 1 rechte Wechselhalter 4 hat eine winkelförmige Werkzeugaufnahme 6 mit Gewindebohrung 4^{c} zum Anschrauben eines Werkzeugs 28 mit einer Hartmetallplatte 29 mittels Schraube 30. In seinem Unterteil ist dieser Wechselhalter ebenso wie der Wechselhalter 4 für den Rundschaftmeißel 7 ausgebildet und mit zwei angeformten Keilen 10 mit entsprechenden keilförmigen Ausnehmungen 11 der Spannbox 3 in Eingriff, wie aus den Figuren 3 bis 5 näher ersichtlich ist.

Die in Figur 1 linke Spannbox 3 und die zweite Spannbox 3 von rechts enthalten dagegen je ein einteiliges Werkzeug 31, an dessen oberem Ende eine Hartmetallschneide 32 unlösbar, z.B. durch Eingießen oder Hartlöten, befestigt ist. Im unteren Teil 31' sind die Werkzeuge 31 ebenso wie die Wechselhalter 4 ausgebildet, so daß die Positionen der Werkzeuge 31 und der mit Werkzeugen 7 und 28 bestückten Wechselhalter 4 austauschbar sind. Insbesondere haben die Werkzeugteile 31' auch symmetrisch zu ihrer Mittelebene angeformte Keile 10, die in entsprechende Ausnehmungen 11 in den Spannboxen 3 eingreifen. Wie aus Figur 1 ersichtlich ist, sind die Höhen h der Werkzeuge 7; 31,32; 28,29 über der Oberfläche 2^{a} der Walze untereinander gleich. Die Figur zeigt vier unterschiedliche Werkzeuge auf der Walze zum Zwecke ihrer Erläuterung. In der Praxis ist die Walze im allgemeinen nur mit zwei oder drei unterschiedlichen Werkzeugen bestückt.

Figur 2 zeigt vier aneinandergefügte Abschnitte aus Walzen, die mit unterschiedlich gemischten Werkzeugen bestückt sind. Jeder Abschnitt umfaßt eine schraubenförmige Windung der Spur 33. In dem dargestellten Falle sind auf einer Windung jeweils fünf Spannboxen 3 angeordnet, in die Wechselhalter 4 mit Rundschaftmeißeln 7,16 oder mittels Schraube 30 befestigten zweischneidigen Flachmeißeln 28,29 eingesetzt sind. Wie ersichtlich, sind beide Werkzeugtypen unterschiedlich gemischt eingesetzt. Die Steigung a/b der schraubenförmigen Spur 33 liegt bei etwa 0,28. Oberhalb der Spannboxen sind ihre Kennzahlen eingetragen, unter denen die Koordinaten der Spannboxpositionen als Winkel und Axialabstand gegenüber Bezugsebenen tabellarisch erfaßt sind (nicht angegeben). In Figur 2 sind zweischneidige Flachmeißel 28,29 von erheblicher Gesamtbreite (z.B. 25-40 mm) dargestellt, deren Spurbreiten sich bei der Walzendrehung teilweise überlappen. Um diese Überlappung teilweise oder ganz zu vermeiden, können die dargestellten zweischneidigen Flachmeißel wenigstens zum Teil durch einschneidige Flachmeißel (Schrämmeißel) ersetzt werden, die nur eine Schneidenbreite von z.B. 10-12 mm haben.

Nach den Figuren 3 bis 5 besteht das Schnellwechselhaltersystem für den Rundschaftmeißel 1 im wesentlichen aus einer auf die Walze 2 aufgeschweißten Box 3, einem in die Box 3 in der nachfolgend beschriebenen Weise lösbar eingespannten Wechselhalter 4 und einer Spannschraube 5. Der Wechselhalter 4 enthält eine als zylindrische Bohrung ausgebildete Aufnahme 6 für den Schaft 16 des Rundschaftmeißels 1. Der Meißel 1 ist in der Aufnahme 6 mit Hilfe einer Federhülse lösbar gehalten, die in Figur 3 nicht dargestellt ist und in DE 100 44 369.9 zu Figur 7 näher beschrieben ist. Der Durchmesser des Meißelkopfes 7 an seiner Basis ist genügend groß, um die Verschleißgefährdete Auflagefläche 8 des Meißelhalters zu überdecken.

Wie aus den Figuren 3 und 4 ersichtlich ist, hat der Wechselhalter 4 auf beiden Seiten zur Mittelebene 9 symmetrische, keilförmige Anformungen 10, die in entsprechend keilförmige Ausnehmungen 11 in den Flügeln der Box 3 eingreifen. Der Wechselhalter 4 kann daher von vorne, d.h. in Richtung des Pfeils Y, in die Box 3 eingeschoben werden, bis die Keile 10 in den keilförmigen Ausnehmungen 11 zur Anlage kommen.

An dem Wechselhalter 4 ist zwischen den Anformungen 10 vorne eine nach unten gezogene Stirnwand 12 mit einer Gewindebohrung 12^{a} angeformt. Die Box 3 ist dagegen hinten im mittleren Bereich nach unten gezogen und mit einer Durchgangsbohrung 3^{a} mit einer Senkung 3^{b} versehen. Durch die in die Gewindebohrung 12^{a} eingeschraubte, mit ihrem Kopf 5^{a} in der Senkung 3^{b} abgestützte Spannschraube 5 wird der Wechselhalter 4 mit seinen Keilen 10 in die Keilausnehmungen 11 gezogen. Dadurch ergibt sich zwischen dem Wechselhalter 4 und der Box 3 eine verschleißarme Verbindung bei kompaktem Aufbau des Aggregats. Die Spannschraube 5 liegt parallel zur Tangentialebene 13, an der Oberfläche der Walze 2 in der Mitte C der Box 3, wodurch sich die im Vergleich zu dem bekannten Wechselhaltersystem geringe Bauhöhe (Abstand A-B der Meißelspitze von der Walzenoberfläche = Höhe h) ergibt. Anders als bei dem bekannten Wechselhaltersystem bedart eszumAn-undAbbaudes Wechselhalters 4 keinesSpezialwerkzeugs. Nach dem Lösen der Spannschraube 5 aus dem Gewinde 12^{a} kann der Wechselhalter 4 auch bei starker Verschmutzung durch leichte Hammerschläge gegen den Rücken 4^{a} aus der Keilverbindung 10,11 gelöst werden. Umgekehrt kann der Wechselhalter 4 durch leichte Hammerschläge gegen die Vorderseite 4^{b} wieder verkeilt werden. Dabei kann eine in den Keilaufnahmen evtl. vorhandene Verschmutzung durch die Querbohrungen 14 nach außen weggedrückt werden. Ein verschlissener Wechselhalter 4 kann daher mühelos auf der Baustelle ausgetauscht werden.

Zum Austausch eines verschlissenen Meißels 1 bedient man sich eines Werkzeugs 15. An der Rückseite der Box 3 befindet sich im mittleren Bereich etwa auf Höhe der unteren Mündung der Aufnahme 6 ein Widerlager 3^{c}, auf dem das Werkzeug zum Austreiben des Meißels 1 wie in Figur 3 dargestellt abgestützt werden kann. Durch leichte Hammerschläge auf das dem Meißelschaftboden anliegende Austreiberwerkzeug 15 kann dann der Meißel 1 mühelos aus der Aufnahme 6 ausgetrieben und ersetzt werden. Die Box 3 ist auf beiden Seiten der Mittelebene 9 mit je einer Kufe 3^{d} versehen. Die Anschweißung der Box 3 an die Walze 2 erfolgt längs dieser Kufen 3^{d}.

## Patentansprüche

1. Mit Werkzeugen bestückte Walze (2) für mobile Arbeitsmaschinen, insbesondere für den Straßen- und Wegebau, auf deren Mantelfläche (2^{a}) Spannboxen (3) längs wenigstens einer schraubenförmigen Spur (33) aufgeschweißt sind, wobei alle Spannboxen (3) auf der Walze (2) gleich ausgebildet sind und die Werkzeuge in die Spannboxen (3) eingespannt sind, **dadurch gekennzeichnet, daß** für unterschiedliche Arbeitsaufgaben auf dem Gebiet des Fräsens und/oder Brechens verschiedenartiger Werkstoffe
in den auf der wenigstens einen schraubenförmigen Spur (33) angeordneten Spannboxen (3) zwei oder mehr Arten Werkzeuge angebracht sind, die einen gleichen, in die Spannboxen (3) passenden Spannteil und unterschiedlich ausgebildete Arbeitsteile aufweisen.

2. Walze nach Anspruch 1, **dadurch gekennzeichnet, daß**
die Werkzeuge (31) wenigstens einer Werkzeugart einteilig ausgebildet sind.

3. Walze nach Anspruch 1 oder 2, **dadurch gekennzeichnet, daß** axialsymmetrische, zweiteilig ausgebildete Werkzeuge und nichtaxialsymmetrische, einteilig ausgebildete Werkzeuge angebracht sind.

4. Walze nach einem der Ansprüche 1 bis 3, **dadurch gekennzeichnet, daß** an dem Spannteil (31') des Werkzeugs ein bis drei Keile (10) ausgebildet sind, in jeder Spannbox (3) eine bis drei Ausnehmung(en) (11) für den bzw. die Keil(e) (10) des Spannteils (31') ausgebildet sind und der Spannteil (31') des Werkzeugs und die Spannbox (3) durch ein Spannmittel in gegenseitigem Keileingriff gehalten sind.

5. Walze nach einem der Ansprüche 1 bis 4, **dadurch gekennzeichnet, daß** die Höhen h der eingesetzten Werkzeuge verschiedener Werkzeugarten im wesentlichen gleich sind.

6. Walze nach einem der Ansprüche 1 bis 5, **dadurch gekennzeichnet, daß** die Werkzeuge der zwei oder mehr Werkzeugarten drehbar gehalterte Rundschaftmeißel und unbeweglich gehalterte Flachmeißel sind.

7. Walze nach einem der Ansprüche 1 bis 6, **dadurch gekennzeichnet, daß** die Steigung a/b der schraubenförmigen Spur (33), längs der die Spannboxen (3) angeordnet sind, in dem Bereich von 0,22 bis 1,0 liegt.

## Claims

1. Roller (2) equipped with tools for mobile working machines, particularly for the construction of streets and roads, with chucking boxes (3) welded on the roll surface (2^{a}) along at least one helical track (33), all said chucking boxes (3) on the roll (2) being equally formed and the tools being chucked in the chucking boxes (3), **characterized in that** for diversified working tasks in the field of milling and/or crushing various materials two or more types of tools are mounted in the chucking boxes (3) disposed on said at least one helical track (33), said two or more types of tools comprise equal chuck portions fitting into the chucking boxes (3) and differently formed working portions.

2. Roller according to claim 1, **characterized in that** the tools (31) of at least one type of tool are formed as one piece.

3. Roller according to claim 1 or 2, **characterized in that** axial symmetrical two-part tools and axial unsymmetrical tools formed as one piece are mounted.

4. Roller according to any of the claims 1 to 3, **characterized in that** one to three wedges (10) are formed at the chuck portion (31') of the tool, one to three recesses (11) for the wedge(s) (10) of the chuck portion (31') are formed in each chucking box (3), and the chuck portion (31') of the tool and the chucking box (3) are held in a mutual wedge engagement by clamping means.

5. Roller according to any of the claims 1 to 4, **characterized in that** the height h of the inserted tools of different types of tools is substantially equal.

6. Roller according to any of the claims 1 to 5, **characterized in that** the tools of said two or more types of tool are rotatably supported round shank bits and immovably supported flat chisels.

7. Roller according to any of the claims 1 to 6, **characterized in that** the pitch a/b of the helical track (33) along which the chucking boxes (3) are disposed is in the range from 0.22 to 1.0.

## Revendications

1. Rouleau (2) équipé d'outils pour machines opératoires mobiles, notamment pour la voirie pour les routes et chemins, sur la surface d'enveloppe (2^{a}) duquel des boîtes de serrage (3) sont soudées le long d'au moins une piste de forme hélicoïdale (33), toutes les boîtes de serrage (3) étant réalisées de la même manière sur le rouleau (2) et les outils étant serrés dans les boîtes de serrage (3), **caractérisé en ce que**, pour des tâches opératoires différentes dans le secteur du fraisage et/ou du broyage de divers matériaux,
dans les boîtes de serrage (3) disposées sur au moins une piste hélicoïdale (33), sont installées deux sortes d'outils ou plus présentant une pièce de serrage identique s'ajustant dans les boîtes de serrage (3) et des pièces opératoires conformées différemment.

2. Rouleau selon la revendication 1, **caractérisé en ce que** les outils (31) d'au moins une sorte d'outil sont réalisés en une pièce.

3. Rouleau selon la revendication 1 ou 2, **caractérisé en ce que** des outils à symétrie axiale réalisés en deux pièces et des outils dépourvus de symétrie axiale réalisés en une pièce sont installés.

4. Rouleau selon une des revendications 1 à 3, **caractérisé en ce que**, sur la pièce de serrage (31') de l'outil, sont formées une à trois clavettes (10), dans chaque boîte de serrage (3) sont formés un à trois évidements (11) pour la(les) clavette(s) (10) de la pièce de serrage (31') et que la pièce de serrage de l'outil et la boîte de serrage (3) sont maintenus en engrènement claveté réciproque à l'aide d'un moyen de serrage.

5. Rouleau selon une des revendications 1 à 4, **caractérisé en ce que** les hauteurs h des outils insérés de différentes sortes d'outils sont sensiblement égales.

6. Rouleau selon une des revendications 1 à 5, **caractérisé en ce que** les outils des deux sortes d'outils ou plus sont des burins à tige ronde fixés de manière mobile en rotation et des burins plats fixés de manière non mobile.

7. Rouleau selon une des revendications 1 à 6, **caractérisé en ce que** la pente a/b de la piste de forme hélicoïdale (33) le long de laquelle les boîtes de serrage (3) sont disposées se situe dans la plage de 0,22 à 1,0.
